# EUROPÄISCHE PATENTSCHRIFT

(11) **EP 0 882 839 B1**
(45) Veröffentlichungstag und Bekanntmachung des Hinweises auf die Patenterteilung: **27.11.2002**
(21) Anmeldenummer: 98101872.4
(22) Anmeldetag: 04.02.1998
(51) Int. Cl.: D21H 25/08, D21H 23/32

(54) **Vorrichtung zum Auftragen eines flüssigen oder pastösen Mediums auf eine bewegende Bahn**
Apparatus for the application of a liquid or pasty fluid to a moving web
Dispositif pour appliquer un matériau liquide ou pâteux sur une bande en mouvement

(30) Priorität: 04.06.1997 DE 19723458
(43) Veröffentlichungstag der Anmeldung: 09.12.1998
(73) Patentinhaber: Voith Paper Patent GmbH, 89522 Heidenheim (DE)
(72) Erfinder: Bernert, Richard, 89537 Giengen (DE); Hess, Harald, 88287 Grünkraut (DE); Trefz, Michael, Dr., 89522 Heidenheim (DE)

(56) Entgegenhaltungen:
- EP-A- 0 289 824
- EP-B- 0 319 503
- WO-A-96/19617
- DE-A- 3 120 716
- DE-A- 3 505 769
- DE-A- 4 203 398
- US-A- 4 245 582
- US-A- 4 369 731
- US-A- 4 859 507
- US-A- 4 963 397

## Beschreibung

Die Erfindung betrifft eine Vorrichtung zum Auftragen eines flüssigen oder pastösen Auftragsmediums auf einen sich vorbeibewegenden Untergrund gemäß dem Oberbegriff des Anspruchs 1.

Eine gattungsgemäße Auftragsvorrichtung ist aus der EP 0 289 824 A2 bekannt. Die in dieser Druckschrift gezeigte Auftragsvorrichtung weist eine durch entsprechende Staukammerbegrenzungselemente untergrund-einlaufseitig bzw. untergrund-auslaufseitig begrenzte Staukammer sowie eine in Laufrichtung des Untergrunds vor dem Staukammereintritt-Begrenzungselement angeordnete Zuführeinrichtung zur Zuführung von Auftragsmedium auf. Die Staukammer-Begrenzungselemente sind dabei fest mit dem Rakelbalken verbunden. In einer dort gezeigten Ausführungsform ist das Staukammereintritt-Begrenzungelement orthogonal zur beschichteten Fläche des laufenden Untergrunds verstellbar am Rakelbalken angeordnet, so dass eine Einstellung der Höhe des zwischen dem Untergrund und dem Staukammereintritt-Begrenzungselement gebildeten Spalts möglich ist. Weiterhin sind in der Staukammer Auftragsmedium-Auslasskanäle mit veränderlichem Querschnitt vorgesehen, um den Auftragsmedium-Druck im Inneren der Staukammer zu verringern und so eine entgegen der Untergrundbewegungsrichtung gerichtete Strömung von Auftragsmedium durch den Staukammer-Eiritrittsspalt hindurch zu vermeiden. Nachteilig an dieser Auftragsvorrichtung ist, dass zum einen der Rakelbalken nur unter verhältnismäßig großem Aufwand in seiner Lage bezüglich des laufenden Untergrunds verändert werden kann und dass zum anderen durch eine Änderung der Spalthöhe und der Querschnittsfläche der Auftragsmedium-Auslasskanäle allein kein für den jeweils gewählten Untergrund, das jeweils aufzutragende Medium und die gewünschte Untergrundgeschwindigkeit optimaler Betriebszustand ohne Weiteres einstellbar ist.

Eine Auftragsvorrichtung, deren Auftragsmedium-Zuführeinrichtung in Laufrichtung des Untergrunds vor dem Staukammereintritt-Begrenzungselement angeordnet ist, ist auch aus der US 4 963 397 A bekannt. Bei dieser Vorrichtung sind die die Staukammer begrenzenden Elemente starr mit dem Rakelbalken verbunden, so dass eine Lageänderung des Rakelbalkens zur Optimierung der zu dem jeweiligen Untergrund passenden Staukammergestalt und -größe mit erheblichem Aufwand verbunden ist.

Eine Auftragsvorrichtung mit einer untergrund-einlaufseitig durch einen Spalt und untergrund-auslaufseitig durch eine Rakelklinge begrenzten Kammer ist aus der US 4 859 507 A bekannt. Die dort gezeigte Kammer ist während des Auftragsbetriebs nicht vollständig mit Auftragsmedium gefüllt. Vielmehr ist sie dazu konstruiert, dass sich beim Auftrag an den Kammerwänden ein gegen die Laufrichtung des Untergrundes zum Kammereintritt grenzenden Spalt hin fließender Auftragsmediumfilm ausbildet. Der Auftragsmediumfilm tritt an dem Kammereintrittsspalt gegen das vom laufenden Untergrund mitgeführte, in die Kammer einströmende Auftragsmedium aus und führt zu einer zusätzlichen Befeuchtung des Untergrundes und zur Glättung der feuchten Auftragsschicht auf dem Untergrund. Auch diese Kammer ist starr mit dem Rakelbalken verbunden, so dass auch hier die oben genannten Nachteile auftreten.

Aus der EP 0 319 503 B1 ist eine Auftragsvorrichtung bekannt, bei welcher die Auftragsmediumzuführung hauptsächlich zwischen den Staukammer-Begrenzungselementen erfolgt, und bei welcher in dem von einer Rakelklinge gebildeten Staukammereintritt-Begrenzungselement Durchgänge vorgesehen sind, durch welche im Überschuß in die Staukammer eingeleitetes Auftragsmedium entgegen der Laufrichtung des Untergrunds aus der Staukammer austreten kann bzw. bei welcher in Laufrichtung des Untergrunds vor dem Staukammereintritt-Begrenzungselement eine zusätzliche Auftragsmediumzuführung vorgesehen ist. Auch bei dieser Auftragsvorrichtung ist der Rakelbalken mit der starr mit ihm verbundenen Staukammer in seiner Lage bezüglich des Untergrunds nur mit verhältnismäßig großem Aufwand veränderbar.

Aus den Druckschriften DE 42 03 389 A1 und US 4 245 582 A ist es bekannt, die Stellung bzw. den Anspressdruck eines Rakelelements, wie z. B. einer Rakelklinge oder einer Rollrakel, durch Stellvorrichtungen zu verändern.

Demgegenüber ist es Aufgabe der vorliegenden Erfindung, eine gattungsgemäße Vorrichtung zum Auftragen eines flüssigen oder pastösen Auftragsmediums auf einen sich bewegenden Untergrund anzugeben, deren Staukammer im Vergleich zum Stand der Technik mit geringerem Aufwand hinsichtlich eines gewünschten Auftragsmediums, eines gewünschten Untergrunds und einer gewünschten Untergrundsgeschwindigkeit optimal einstellbar ist.

Diese Aufgabe wird durch eine gattungsgemäße Auftragsvorrichtung mit den Merkmalen des kennzeichnenden Teils des Anspruchs 1 gelöst. Erfindungsgemäß kann mittels einer Stellvorrichtung zur Änderung der Anstellung des Staukammeraustritt-Begrenzungselements gegen den Untergrund zunächst die gewünschte Größe des Auftragsspalts vorgegeben werden. Mit Hilfe einer Stellvorrichtung zur Änderung der Anstellung des Staukammereintritt-Begrenzungselements gegen den Untergrund kann dann die Größe der Eintrittsöffnung in die Staukammer oder/und die Größe und Gestalt der Staukammer beeinflußt werden. Jede der vorstehend genannten Stellvorrichtungen kann dabei eine Mehrzahl von über die Breite des Untergrunds verteilt angeordneten Stelleinheiten umfassen, welche unabhängig voneinander betätigbar sind, so daß sich eine Profilierung der Staukammer-Eintrittsöffnung oder/und eine Profilierung von Größe und Gestalt der Staukammer über die Breite der Auftragsvorrichtung, d.h. in Querrichtung, erzielen läßt.

Weiterhin steht bei der erfindungsgemäßen Auftragsvorrichtung aufgrund der Anordnung der Zuführeinrichtung vor dem Staukammereintritt-Begrenzungselement das Auftragsmedium über die gesamte Auftragsbreite an dem Staukammeraustritt-Begrenzungselement, beispielsweise einem Rakelelement, mit im wesentlichen dem gleichen Druck an, sodaß letzteres in hohem Maße gleichmäßig "gespült" wird und sich letztendlich ein gleichmäßiger Schichtauftrag auf den Untergrund erzielen läßt. Infolge der Druckausgleichswirkung der Anordnung reicht dabei eine geringere Vordosiermenge zur Erzielung des gewünschten Schichtauftrags aus. Außerdem lassen sich infolge der Möglichkeit, mit geringerem Überschuß an Auftragsmedium zu arbeiten, die Anschaffungs- und Betriebskosten der erfindungsgemäßen Auftragsvorrichtung niedrig halten. Die zur Umwälzung des Überschusses an Auftragsmedium erforderliche Pumpenleistung kann nämlich entsprechend klein gehalten werden.

Für die Erzielung eines gewünschten Auftragsquerprofils ist das sich vor der Rakel ausbildende Druckquerprofil von Bedeutung. Zur Einstellung eines gewünschten Druckquerprofil kann man das Volumen der Staukammer in Querrichtung profilieren oder bei konstantem Staukammervolumen die Form des Staukammerquerschnitts in Querrichtung profilieren oder die Durchlaßquerschnitte einer Mehrzahl in Querrichtung nebeneinander vorgesehener Rückströmdurchgänge unabhängig voneinander festlegen.

Die vorstehend beschriebene Wirkung der erfindungsgemäßen Auftragsvorrichtung kann weiter dadurch verbessert werden, daß das Staukammereintritt-Begrenzungselement oder/und eine Untergrund-Einlaufseite und Untergrund-Auslaufseite der Staukammer miteinander verbindende Staukammerwandung im Hinblick auf eine Vergleichmäßigung des Auftragsmediums in Querrichtung ausgebildet ist. Hierzu kann beispielsweise vorgesehen sein, daß die Staukammer einen Vergleichmäßigungsabschnitt und einen daran anschließenden Auftragsabschnitt aufweist. Der Auftragsabschnitt der Staukammer stellt dabei sicher, daß gegebenenfalls in der Staukammer noch vorhandene Druckdifferenzen, beispielsweise aufgrund von Verwirbelungen oder dergleichen, sich nicht bis in die unmittelbare Nähe der Rakel ausbreiten können.

Im Bereich des Staukammereintritts kann der Ausgleich in Querrichtung beispielsweise dadurch unterstützt werden, daß das Staukammereintritt-Begrenzungselement in Laufrichtung des Untergrunds gesehen uneben, beispielsweise gewellt, gestuft oder mit einer vorbestimmten Rauhigkeit, ausgebildet ist, und zwar vorzugsweise im Bereich seiner größten Annäherung an den Untergrund. Man macht sich in diesem Fall eine von diesen Unebenheiten hervorgerufene Diffusorwirkung zunutze. Dieser Diffusoreffekt kann durch entsprechende Gestaltung der Staukammerwandung auch im Bereich der Staukammer ausgenutzt werden. Neben den vorstehend genannten Möglichkeiten einer gewellten, gestuften oder rauhen Ausbildung der Staukammerwandung kommt auch der Ein- bzw. Anbau von Stegen, Stangen oder dergleichen in die Staukammer in Betracht.

Zwar ist es dann, wenn man mit einem Überschuß an Auftragsmedium arbeitet, grundsätzlich denkbar, daß sich im Bereich des Staukammereintritts Strömungsverhältnisse ausbilden, bei welchen das Auftragsmedium in einem untergrundnahen, in Laufrichtung gerichteten Eintrittsstrom in die Staukammer eintritt und in einem untergrundfernen, entgegen der Laufrichtung gerichteten Überschußstrom das überschüssige Auftragsmedium wieder aus der Staukammer austritt. Bevorzugt wird man jedoch wenigstens einen bereits vorstehend angesprochenen Rückströmdurchgang vorsehen, durch welchen überschüssiges, in die Staukammer eingetretenes Auftragsmedium wieder aus dieser austreten kann. Der Vorteil derartiger Rückströmdurchgänge ist in der Tatsache zu sehen, daß sie im Bereich des durch das Staukammereintritt-Begrenzungselement gebildeten Staukammereintritts zu definierten Strömungsverhältnissen führen. Diese Rückströmdurchgänge können beispielsweise gesonderte das Rakelbettdurchsetzende Leitungen oder Kanäle sein. Ferner können die Rückströmdurchgänge wahlweise und vorzugsweise unabhängig voneinander öffen- bzw. schließbar sein.

Das Staukammereintritt-Begrenzungselement kann beispielsweise ein mit einer Halterung des Staukammeraustritt-Begrenzungselements einstückig ausgebildetes Element sein. Es ist jedoch ebenso möglich, daß das Staukammereintritt-Begrenzungselement ein von der Halterung des Staukammeraustritt-Begrenzungselements gesondert ausgebildetes Element ist. Die erstgenannte Ausführungsvariante zeichnet sich durch einfachen und robusten Aufbau aus, wohingegen die letztgenannte Ausführungsvariante die Möglichkeit bietet, das Staukammereintritt-Begrenzungselement in Abhängigkeit der Eigenschaften des jeweiligen Auftragsmediums sowie anderer Betriebsparameter der Auftragsvorrichtung, insbesondere der Laufgeschwindigkeit des Untergrunds, zu wählen. Als gesondert ausgebildete Staukammereintritt-Begrenzungselemente kommen insbesondere Rakelklingen in Frage, wobei sowohl an die Ausbildung als Schleppklinge als auch als Stechklinge gedacht werden kann. Da Stechklingen aufgrund der Tatsache, daß sie gegen die Laufrichtung des Untergrunds gerichtet an diesem anliegen, vom anströmenden Auftragsmedium gegen den Untergrund gedrückt werden, können sie vorzugsweise in der Nähe des Untergrunds wenigstens einen Eintrittsdurchgang aufweisen. In beiden Fällen können darüber hinaus die vorstehend angesprochenen Rückströmdurchgänge in einfacher Weise von in den Klingenelementen vorgesehenen Löchern gebildet sein.

Unabhängig von der vorstehend angesprochenen, einstückigen oder gesonderten Ausbildung des Staukammereintritt-Begrenzungselements kann dieses eine Einweisungsfläche für das von der Zuführeinrichtung auf den Untergrund aufgebrachte und in die Staukammer eintretende Auftragsmedium aufweisen. Durch diese Einweisungs- oder Trichterfläche kann der gewünschte Druckausgleich in Querrichtung verbessert und der ordnungsgemäße Eintritt des Auftragsmediums in die Staukammer sichergestellt werden.

Eine besonders vorteilhafte strömungsdynamische Beeinflussung des in die Staukammer eintretenden bzw. eingetretenen Auftragsmediums kann beispielsweise dadurch erhalten werden, daß der von der Einweisungsfläche oder/und der Staukammerwandung mit dem Untergrund begrenzte Hohlraum einen venturirohrartig ausgebildeten Querschnitt aufweist.

Eine dem Untergrund benachbarte Kante des Staukammereintritt-Begrenzungselements kann in Querrichtung gesehen beispielsweise geradlinig verlaufen. Verfügt diese Kante jedoch über zum Untergrund hin vorspringende Abschnitte und bezüglich des Untergrunds zurückgesetzte Abschnitte oder weist eine dem Untergrund benachbarte Kante des Staukammereintritt-Begrenzungselements wenigstens einen Eintrittsdurchgang auf, so kann hierdurch ein gewünschter Mindesteinlaßquerschnitt für Auftragsmedium in die Staukammer gewährleistet werden. Ferner ist durch letztere Ausbildung auch eine gezielte Verungleichmäßigung des Auftragsmediums in Querrichtung möglich, mit hieraus resultierender entsprechender Verungleichmäßigung des Strichauftrags. Die Kante kann beispielsweise wellenförmig, sägezahnförmig, stufenförmig oder dergleichen verlaufen.

Das Staukammereintritt-Begrenzungselement kann mit der Halterung des Staukammeraustritt-Begrenzungselements fest verbunden sein. Es ist jedoch auch möglich, das Staukammereintritt-Begrenzungselement an der Halterung des Staukammeraustritt-Begrenzungselements relativ zu diesem verlagerbar anzuordnen oder das Staukammereintritt-Begrenzungselement mit der Halterung des Staukammeraustritt-Begrenzungselements über einen Stegabschnitt zu verbinden, der eine begrenzte Kippbewegung des Staukammereintritt-Begrenzungselements relativ zu der Halterung zuläßt. Alle diese Ausführungsvarianten lassen eine gezielte Beeinflussung der Staukammer unabhängig von der jeweiligen Anstellung des Staukammeraustritt-Begrenzungselements gegen den Untergrund zu. Im Falle der ersten Ausführungsvariante kann diese Beeinflussung beispielsweise durch Änderung der Relativorientierung von Halterung und Untergrund erfolgen. Im Falle der zweit- und drittgenannten Ausführungsvarianten kann zusätzlich eine Relativbewegung des Staukammereintritt-Begrenzungselements relativ zu der Halterung für diese Beeinflussung der Staukammer herangezogen werden.

Die Stelleinheiten können elektrisch oder/und hydraulisch oder/und pneumatisch oder/und hydropneumatisch oder/und von Hand betätigbar sein. Beispielsweise kann wenigstens ein Teil der Stelleinheiten von Stellschrauben gebildet sein. Zusätzlich oder alternativ kann wenigstens ein Teil der Stelleinheiten von Druckschlaucheinheiten gebildet sein. Ebenso ist es möglich, daß die Stellvorrichtung einen in eine Mehrzahl von Kammern unterteilten Druckschlauch umfaßt. Fernbetätigbare Stelleinheiten bzw. fernbetätigbare Stelleinrichtungen können ohne weiteres in den Strichauftrags-Regelkreis eingebunden werden. Darüber hinaus kann die Stellkraft bzw. die Stellintensität der Stellvorrichtung(en) oder/und Stelleinheit(en) steuerbar bzw. regelbar sein.

Wie sich aus der vorstehenden Diskussion ergibt, übt die durch das Zusammenwirken von Staukammereintritt-Begrenzungselement und Untergrund gebildete Eintrittsöffnung in die Staukammer auf das Auftragsmedium eine gewisse Drosselwirkung aus. Diese Drosselwirkung hat eine Vordosierung des Auftragsmediums zur Folge. Eine noch feinere Vordosierung kann beispielsweise dadurch erzielt werden, daß die Zuführeinrichtung eine Mehrzahl von über die Breite des Untergrunds verteilt angeordneten Zuführelementen aufweist. Vorzugsweise ist die Auftragsmedium-Auftragsrate dieser Zuführelemente voneinander unabhängig einstellbar, was insbesondere im Hinblick auf die Erzielung eines sich in Querrichtung ändernden Strichprofils von Vorteil ist.

Die Erfindung wird im folgenden an einigen Ausführungsbeispielen anhand der beiliegenden Zeichnungen näher erläutert werden. Es stellt dar:
- Figur 1: eine schematische, teilweise im Schnitt gehaltene Seitenansicht einer erfindungsgemäßen Auftragsvorrichtung;
- Figur 2: eine schematische Seitenansicht der wesentlichen Elemente einer zweiten Ausführungsform;
- Figuren 3 bis 9: Ansichten analog Figur 2 weiterer Ausführungsformen; und
- Figuren 10a bis 10c: Schnittansichten längs der Linie XI-XI in Figur 2 dreier Kantengestaltungen zwischen Staukammereintritt-Begrenzungselement und Untergrund.

In Figur 1 ist eine erfindungsgemäße Auftragsvorrichtung allgemein mit 10 bezeichnet. Sie dient zum Auftragen einer gleichmäßigen Schicht S eines flüssigen oder pastösen Auftragsmediums M auf einen sich an der Auftragsvorrichtung 10 vorüberbewegenden Untergrund U. Der Untergrund U kann beispielsweise von einer Auftragswalze gebildet sein; die Schicht S kann aber ebenso direkt auf eine sich an der Auftragsvorrichtung vorüberbewegende Materialbahn aus Papier, Pappe oder Karton aufgebracht werden.

In dem dargestellten Ausführungsbeispiel umfaßt die Auftragsvorrichtung 10 eine Rakeleinrichtung 12 mit einer Rollrakel 14, eine Staukammer 16 und eine Zuführeinrichtung 18, mittels derer das Auftragsmedium M grob verteilt auf den Untergrund U aufgebracht wird. Die Rollrakel 14 ist in einem Rakelbett 20 gehaltert, welches herkömmlichen Aufbau aufweist und daher im folgenden nicht näher beschrieben werden wird. Der Untergrund U bewegt sich an der Auftragsvorrichtung 10 in Richtung des Pfeils L (Laufrichtung) vorbei. Die Staukammer 16 ist auslaufseitig von dem Rakelelement 14 begrenzt, das als Staukammeraustritt-Begrenzungselement dient, und einlaufseitig von einem Staukammereintritt-Begrenzungselement 22 abgeschlossen. Darüber hinaus wird die Staukammer 16 vom Untergrund U und einer das Staukammereintritt-Begrenzungselement 22 und die Rakel 14 miteinander verbindenden Staukammerwandung 24 begrenzt.

Das Auftragsmedium M wird durch die Zuführeinrichtung 18 in Laufrichtung L vor dem Staukammereintritt 26 auf den Untergrund U aufgetragen, allerdings mit noch recht ungleichmäßiger Schichtstruktur, wie in Figur 1 durch die unregelmäßige Anordnung der Vielzahl schwarzer Punkte angedeutet ist. Bei seiner Bewegung mit dem Untergrund U gelangt das Auftragsmedium M in den Bereich des Eintrittsspalts 26, vor dem es sich infolge dessen Drosselwirkung ansammelt. Diese Ansammlung 28 von Auftragsmedium M dichtet die Staukammer 16 einlaufseitig gegen den unerwünschten Eintritt von Luft ab. Infolge des hydrodynamischen Anströmdrucks des Auftragsmediums M vor dem Eintrittsspalt 26 wird dieser geweitet und ermöglicht, daß Auftragsmedium M in die Staukammer 16 gelangt. Schließlich tritt das Auftragsmedium durch den zwischen Untergrund U und Rollrakel 14 bestehenden Austrittsspalt 30 wieder aus der Staukammer 16 aus, und zwar infolge der Wirkung der erfindungsgemäßen Auftragsvorrichtung 10, insbesondere des Staukammereintritt-Begrenzungselements 22, der Staukammer 16 und der Rakeleinrichtung 12 als gleichmäßiger Schichtauftrag S auf den Untergrund U.

Die Gleichmäßigkeit der mit der Vorrichtung 10 aufgetragenen Schicht S beruht vor allem auf der Tatsache, daß das an der Rollrakel 14 anstehende Auftragsmedium M eine gleichmäßige Verteilung und ein gleichmäßiges Druckprofil in Querrichtung, d.h. in einer zur Zeichenebene der Figur 1 im wesentlichen orthogonal verlaufenden Richtung, aufweist. Dieses gleichmäßige Profil beruht zum einen auf der Drosselwirkung des Staukammereintritt-Begrenzungselements 22, infolge derer es bereits in der Auftragsmedium-Ansammlung 28 zu einem Ausgleich in Querrichtung Q kommt, und zum anderen auf der Wirkung der Staukammer 16, welche zu einem weiteren Ausgleich in Querrichtung Q führt.

Der Querausgleich in dem Auftragsmedium M kann durch die Gestaltung der Staukammerwandung 24, des Staukammereintritt-Begrenzungselements 22, insbesondere des Eintrittsspaltes 26, beeinflußt werden, sowie durch die Gestaltung einer Einweisefläche 32, welche sich von dem Staukammereintritt-Begrenzungselement 22 ausgehend entgegen der Laufrichtung L des Untergrunds U erstreckt. Besonders günstige hydrodynamische Verhältnisse in dem Auftragsmediumstau 28 können beispielsweise dann erzielt werden, wenn der Untergrund U und die Einweisefläche 32 einen im wesentlichen venturirohrartig gestalteten Querschnitt aufweisen.

In dem in Figur 1 dargestellten Ausführungsbeispiel ist das Staukammereintritt-Begrenzungselement 22 einstückig mit dem Rakelbett 20 ausgebildet. Das Rakelbett 20 ist über eine Blattfeder 34 am Rakelbalken 36 angebracht, insbesondere mittels einer Stelleinrichtung 38 an diesem Rakelbalken 36 festgeklemmt. Die Stelleinrichtung 38 ist in Figur 1 durch einen Doppelpfeil lediglich grobschematisch angedeutet und kann beispielsweise von einem Druckschlauch gebildet sein.

Um die Breite des Austritts- bzw. Auftragsspalts 30 in Abhängigkeit von Betriebsparametern wie Viskosität des Auftragsmediums M, Laufgeschwindigkeit des Untergrunds U und dergleichen mehr zur Erzielung der gewünschten Auftragsschichtdicke einstellen zu können, ist darüber hinaus eine Stelleinrichtung 40 zur Beeinflussung der Anstellung des Rakelelements 14 gegen den Untergrund U vorgesehen. Schließlich kann bei der Ausführungsform gemäß Figur 1 auch die Breite des Eintrittsspalts 26 beeinflußt werden, und zwar mittels einer Stelleinrichtung 42. Als Stelleinrichtungen 40 und 42 können beliebige geeignete Stelleinrichtungen verwendet werden, beispielsweise von Hand betätigbare Stellschrauben, elektromotorisch betätigbare Stellantriebe oder auch hydraulisch, pneumatisch oder hydropneumatisch betätigbare Stelleinheiten, wie beispielsweise Druckschläuche. Um eine präzisere Beeinflussung des Schichtauftrags und gegebenenfalls eine gewünschte Profilierung des Schichtauftrags erzielen zu können, sind die Stelleinrichtungen 40 oder/und 42 in Querrichtung Q in eine Mehrzahl Stellabschnitte unterteilt, die sowohl voneinander unabhängig als auch in ihrer Stellkraft bzw. Stellintensität einstellbar bzw. ansteuerbar sind. Dies ist in Figur 12a durch die Stelleinheiten 42a, 42b und 42c angedeutet. Beim Einsatz fernbetätigbarer Stelleinrichtungen bzw. -einheiten ist es darüber hinaus möglich, diese in den Regelkreis der gesamten Auftragseinrichtung 10 einzubinden.

Obgleich in Figur 1 sowie auch in den weiteren Ausführungsformen gemäß Figuren 2 bis 10 stets Rakeleinrichtungen mit einer Rollrakel 14 dargestellt sind, können in Verbindung mit der vorliegenden Erfindung selbstverständlich auch andere Rakel- bzw. Egalisierelemente eingesetzt werden, beispielsweise Rakelklingen, Luftbürsten oder dergleichen. Auch sind der Gestaltung der Oberfläche der Rollrakel keine Grenzen gesetzt. Darüber hinaus versteht es sich, daß die Rollrakel 14, wie im Stand der Technik üblich, gleich- bzw. gegensinnig zur Laufbewegung des Untergrunds U drehangetrieben sein kann.

Festzuhalten ist ferner, daß jede beliebige Art von Zuführeinrichtung eingesetzt werden kann. Im Hinblick auf die vorstehend angesprochene Profilierung des Strichauftrags ist es jedoch von Vorteil, wenn auch die Zuführeinrichtung 18 in mehrere in Querrichtung Q nebeneinander angeordnete Zuführabschnitte unterteilt ist, welche das Auftragsmedium M mit dem gewünschten Strichprofil entsprechenden unterschiedlichen Zuführraten auf den Untergrund U auftragen. Die Zuführeinrichtung 18 kann hierzu beispielsweise eine Mehrzahl von über die Auftragsbreite verteilt angeordneten Auftragsdüsen umfassen, wobei der Durchsatz an Auftragsmedium vorzugsweise für jede dieser Auftragsdüsen gesondert einstellbar ist.

Die von der Zuführeinrichtung 18 auf den Untergrund U aufgetragene Menge an Auftragsmedium M kann dem erwünschten Schichtauftrag S entsprechend präzise dosiert aufgetragen werden. Es ist jedoch auch möglich, das Auftragsmedium M im Überschuß auf den Untergrund U aufzutragen. In diesem Fall ist es dann jedoch von Vorteil, von der Staukammer 16 ausgehende Rückströmdurchgänge 44 (in Figur 1 gestrichtelt dargestellt) vorzusehen, durch welche in die Staukammer 16 eingeleitetes überschüssiges Auftragsmedium M wieder aus der Staukammer austreten kann. Der Durchlaßquerschnitt der Rückströmdurchgänge 44 kann beispielsweise mittels Ventilen 44a auf einen jeweils gewünschten Wert, einschließlich vollständiger Öffnung und vollständigem Schließen, eingestellt werden. Das aus den Rückströmdurchgängen 44 austretende überschüssige Auftragsmedium M kann mittels einer Auffangwanne 46 aufgefangen und dem Auftragsprozeß wieder zugeführt werden.

Wie vorstehend bereits angesprochen, kann die Vergleichmäßigung des Auftragsmediums bzw. des in ihm herrschenden Drucks durch die Gestaltung der Staukammer 16, insbesondere deren Staukammerwandung 24 sowie durch Beeinflussung der Anstellung des Staukammereintritt-Begrenzungselements 22 gegen den Untergrund U in Abhängigkeit von Betriebsparametern wie Viskosität des Auftragsmediums M, Laufgeschwindigkeit des Untergrunds U und dergleichen mehr, beeinflußt werden. Mit Bezug auf die Figuren 2 bis 10 sollen daher verschiedene Möglichkeiten der Gestaltung von Staukammer und Staukammerwandung diskutiert werden.

Bei der Ausführungsform gemäß Figur 2 weist die Staukammer 116 einen an den Eintrittsspalt 126 angrenzenden Vergleichmäßigungsabschnitt 116a und einen an den Austrittsspalt 130 angrenzenden Auftragsabschnitt 116b auf. In dem Vergleichmäßigungsabschnitt 116a gleicht sich der Druck des durch den Eintrittsspalt 126 nachströmenden Auftragsmediums an den in der Staukammer 116 herrschenden Druck an. Darüber hinaus kommt es zur Vergleichmäßigung des Druckprofils in Querrichtung Q. In dem Auftragsabschnitt 116b weist das Auftragsmedium M dann bereits ein gleichmäßiges Druckprofil auf, sodaß das Rakelelement 114 entsprechend gleichmäßig "gespült" wird, und sich letztendlich der gewünschte gleichmäßige Schichtauftrag ergibt. Darüber hinaus ist eine Stellvorrichtung 141 vorgesehen, beispielsweise ein dehnbarer Druckschlauch, mittels derer die Form der Staukammer 116, beispielsweise der orthogonal zur Querrichtung Q genommene Querschnitt der Staukammer 116, verändert werden kann.

Bei der Ausführungsform gemäß Figur 3 weist die Staukammer 216 einen das Staukammereintritt-Begrenzungselement 222 bezüglich der Laufrichtung L des Untergrunds U hinterschneidenden Abschnitt 216c auf. Ein derartiger hinterschnittener Abschnitt 216c ist insbesondere im Hinblick auf eine stets vollständige Füllung der Staukammer 216 günstig.

Bei der Ausführungsform gemäß Figur 4 ist die Staukammer 316 zum einen durch das Rakelbett 320 und zum anderen durch eine am Rakelbett 320 befestigte Klinge 346 begrenzt. Das freie Ende dieser Klinge 346 bildet in dieser Ausführungsform das Staukammereintritt-Begrenzungselement 322. Das vorstehend angesprochene freie Ende der Klinge 346 weist in Laufrichtung L, die Klinge 346 ist also als Schleppklinge ausgebildet. Die Rückströmdurchgänge 344 können in der Ausführungsform gemäß Figur 4 von in die Klinge 346 eingebrachten Löchern gebildet sein.

Auch bei der Ausführungsform gemäß Figur 5 ist die Staukammer 416 teilweise von einer am Rakelbett 420 befestigten Klinge 446 begrenzt. Im Unterschied zu der Klinge 346 ist die Klinge 446 der Ausführungsform gemäß Figur 5 jedoch als Stechklinge ausgebildet, d.h. als eine entgegen der Laufrichtung L des Untergrunds U gerichtete Klinge. Da eine derartige Stechklinge durch den hydrodynamischen Druck des ihr zugeführten Auftragsmediums gegen die Oberfläche des Untergrunds U gedrückt wird, weist die Stechklinge 446 Durchbrechungen auf, die die Funktion des Eintrittsspalts 426 übernehmen.

Auch bei der Ausführungsform gemäß Figur 6 ist eine Stechklinge 546 vorgesehen. Im Unterschied zur Ausführungsform gemäß Figur 5 ist die Stechklinge 546 jedoch an ihrem freien Ende mit einer Einweisungsfläche 532 für anströmendes Auftragsmedium M ausgebildet, sodaß sie infolge des hydrodynamischen Anströmdrucks des Auftragsmediums unter Freigabe eines Eintrittsspalts 526 vom Untergrund U abhebt.

Bei einer weiteren nicht in den Figuren dargestellten Ausführungsform kann das die Staukammer einlaufseitig begrenzende Staukammereintritt-Begrenzungselement im Bereich des Eintrittsspalts in Laufrichtung des Untergrunds gestuft ausgebildet sein. Der von dieser Gestaltung des Staukammereintritt-Begrenzungselements hervorgerufene Stufendiffusoreffekt verbessert die Vergleichmäßigung des in dem Auftragsmedium herrschenden Drucks in Querrichtung. Die angesprochene Diffusorwirkung kann auch mit anderen in Laufrichtung des Untergrunds gesehen gezielt unebenen Ausbildungen des Staukammereintritt-Begrenzungselements erhalten werden.

Weiterhin kann auch die gesamte Staukammerwandung der Staukammer in Laufrichtung des Untergrunds gestuft ausgebildet sein.

Bei den vorstehend beschriebenen Ausführungsformen gemäß Figuren 1 bis 6 kann die Größe der Staukammer 16, 116, ..., 516 bzw. die Größe des Eintrittsspalts 26, 126, ..., 526 bei gleichbleibender Größe des Austrittsspalts 30, 130, ..., 530 nur durch Änderung der Relativorientierung des Rakelbetts 20, 120, ..., 520 bezüglich des Untergrunds U verändert werden. Mit Bezug auf die Figuren 7 und 8 sollen im folgenden zwei Ausführungsformen vorgestellt werden, bei denen das Staukammereintritt-Begrenzungselement relativ zum Rakelbett verlagerbar ausgebildet ist.

Bei der Ausführungsform gemäß Figur 7 ist das Staukammereintritt-Begrenzungselement 822 am Rakelbett 820 in Richtung des Doppelpfeils V linear verschiebbar angebracht, beispielsweise mittels einer Schwalbenschwanzführung oder dergleichen. Bei einer Linearverstellung des Staukammereintritt-Begrenzungselements 822 bleibt die Größe der Staukammer 816 im wesentlichen unverändert, lediglich die Größe des Eintrittsspalts 826 nimmt entsprechend dieser Verstellung zu bzw. ab.

Bei der Ausführungsform gemäß Figur 8 ist das Staukammereintritt-Begrenzungselement 922 zwar einstückig mit dem Rakelbett 920 ausgebildet. Es ist mit diesem jedoch lediglich über einen relativ schwach bemessenen Steg 950 verbunden. Die Elastizität des Stegs 950 läßt ein begrenztes Verkippen des Staukammereintritt-Begrenzungselements 922 um eine in Querrichtung Q im wesentlichen durch den Steg 950 verlaufende Achse A zu. Bei einer durch die Betätigung der Stellvorrichtung 942 hervorgerufenen Verkippung verändern sich sowohl die Größe der Staukammer 916 als auch die Breite des Eintrittsspalts 926. Selbstverständlich ist es in einer Abwandlung der Ausführungsform gemäß Figur 8 auch möglich, Rakelbett und Staukammereintritt-Begrenzungselement als voneinander gesonderte Elemente auszubilden, die um die Achse A kippbar miteinander verbunden sind.

Obgleich in den vorstehend erläuterten Ausführungsbeispielen gemäß Figuren 1 bis 8 das Staukammeraustritt-Begrenzungselement stets von einem Rakelelement gebildet ist, ist die Erfindung hierauf nicht beschränkt. Wie in Figur 9 dargestellt ist, kann die Dosierkammer 1016 auch an einem von der Rakeleinrichtung 1012 gesondert ausgebildeten und getrennt angeordneten Halterungsteil 1060 vorgesehen sein. Dabei können sowohl das Staukammereintritt-Begrenzungselement 1022 als auch das Staukammeraustritt-Begrenzungselement 1062 mit dem Halterungsteil 1060 auch einstückig ausgebildet sein, wie dies in Figur 9 gezeigt ist, in welchem Fall das Element 1060 nicht im eigentlichen Sinne Halterungsfunktion übernimmt. Hinsichtlich der Möglichkeiten der Ausbildung des Halterungsteils 1060 wird auf die vorstehend beschriebenen Möglichkeiten der Ausbildung der Rakeleinrichtung und insbesondere des Rakelbetts verwiesen.

In Figur 10 sind drei Varianten der Gestaltung des zwischen Untergrund und Staukammereintritt-Begrenzungselement bestehenden Eintrittsspalts dargestellt. In der in Figur 10a dargestellten Variante verfügen sowohl der Untergrund U' als auch das Staukammereintritt-Begrenzungselement 22' über in Querrichtung Q durchgehend geradlinig verlaufende Kantenlinien K1' und K2'. Der Eintrittsspalt 26' kann somit im Extremfall vollständig geschlossen werden. In der Variante gemäß Figur 10b hingegen verläuft die Kante K1" des Staukammereintritt-Begrenzungselements 22" stufenförmig mit zum Untergrund U" hin vorspringenden Abschnitten 22"a und bezüglich des Untergrunds U" zurückgesetzten Abschnitten 22"b, während die Kante K2" des Untergrunds U" geradlinig verläuft. Bei Anlage der vorspringenden Abschnitte 22"a am Untergrund U" verbleibt somit eine minimale Eintrittsöffnung 26" zwischen Untergrund U" und Staukammereintritt-Begrenzungselement 22". Ein minimale Eintrittsöffnung 26"'kann gemäß Figur 10c auch mit Hilfe der im Bereich der Kante K1"' vorgesehenen Durchbrechungen 22"'c des Staukammereintritt-Begrenzungselements 22"' erzielt werden.

Obgleich in Figur 10b ein stufenförmiger Verlauf der Kantenlinie K1" dargestellt ist, versteht es sich, daß jeder beliebige Kantenverlauf vorgesehen sein kann, der eine minimale Querschnitt der Eintrittsöffnung sicherstellt. Beispielsweise könnte die Kante K1" auch wellenförmig, sägezahnförmig oder dergleichen verlaufen.

Festzuhalten ist, daß die zahlreichen vorstehend beschriebenen Gestaltungsmöglichkeiten der erfindungsgemäßen Auftragsvorrichtung 10 auch zu Ausführungsformen miteinander kombiniert werden können, die vorstehend nicht explizit als Ausführungsvarianten der Erfindung beschrieben worden sind. So ist es beispielsweise möglich, die Kantenvarianten gemäß Figur 10 bei Schlepp- bzw. Stechklingen vorzusehen, wie sie mit Bezug auf die Figuren 4, 5 und 6 beschrieben worden sind. Auch ist es bei den Klingenvarianten gemäß Figuren 4, 5 und 6 möglich, Rückströmdurchgänge vorzusehen, die nicht durch den Klingenkörper verlaufen, sondern durch das Rakelbett. Ferner können die als Staukammereintritt-Begrenzungselement wirkenden Klingen am Rakelbett in Anlehnung an die Ausführungsformen gemäß Figuren 7 und 8 am Rakelbett linear verschiebbar bzw. verschwenkbar angeordnet sein. Darüber hinaus ist es möglich, auch bei den Ausführungsformen gemäß Figuren 3 bis 8 die Staukammer in Anlehnung an die Ausführungsform gemäß Figur 2 mit einem Druckaufbau- und Vergleichmäßigungsabschnitt und einem Auftragsabschnitt auszubilden.
Mit Vorteil kann die erfindungsgemäße Auftragsvorrichtung auch bei dem sogenannten "Speedsizer" der Anmelderin eingesetzt werden, d.h. einer mit Auftragswalzen arbeitenden Anlage zum beidseitigen Streichen einer Materialbahn.

## Patentansprüche

1. Vorrichtung (10) zum Auftragen eines flüssigen oder pastösen Auftragsmediums (M) auf einen sich vorbeibewegenden Untergrund (U), beispielsweise eine Materialbahn aus Papier, Karton oder Pappe oder eine Auftragswalze, umfassend:
- eine an einem Rakelbalken (36) angeordnete Staukammer (16), welche untergrund-einlaufseitig von einem Staukammereintritt-Begrenzungselement (22) und untergrund-auslaufseitig von einem Staukammeraustritt-Begrenzungselement (12) begrenzt ist, wobei das Staukammereinritt-Begrenzungselement (22) gemeinsam mit dem Untergrund (U) einen bezüglich des Auftragsmediums als Drossel wirkenden Eintrittspalt (26) zur einlaufseitigen Abdichtung der Staukammer (16) gegen den Eintritt von Luft bildet, und
- eine Zuführeinrichtung (18) zum Zuführen des Auftragsmediums (M), wobei die Zuführeinrichtung (18) in Laufrichtung (L) des Untergrunds (U) gesehen vor dem Staukammereintritt-Begrenzungselement (22) angeordnet ist
**dadurch gekennzeichnet, daß**
sie weiterhin Stellvorrichtungen (40, 42) umfasst, durch welche die Staukammer (16) am Rakelbalken (36) relativ zu diesem verstellbar angeordnet ist, wobei die Stellvorrichtungen (40, 42) zur Änderung der Anstellung des Staukammeraustritt-Begrenzungselements (12) und des Staukammereintritt-Begrenzungselements (22) gegen den Untergrund (U) derart vorgesehen sind, dass durch sie die Größe des Auftragsspalts (30) und des Eintrittsspalts (26) und das Volumen und/oder die Form der Staukammer (16) veränderbar sind.

2. Auftragsvorrichtung nach Anspruch 1,
**dadurch gekennzeichnet, daß** das Staukammereintritt-Begrenzungselement (22) oder/und eine Untergrund-Einlaufseite und Untergrund-Auslaufseite der Staukammer (16) miteinander verbindende Staukammerwandung (24) im Hinblick auf eine Vergleichmäßigung des Auftragsmediums (M) in Querrichtung (Q) ausgebildet ist.

3. Auftragsvorrichtung nach Anspruch 2,
**dadurch gekennzeichnet, daß** die Staukammer (116) einen Vergleichmäßigungsabschnitt (116a) und einen daran anschließenden Auftragsabschnitt (116b) aufweist.

4. Auftragsvorrichtung nach Anspruch 2 oder 3,
**dadurch gekennzeichnet, daß** das Staukammereintritt-Begrenzungselement in Laufrichtung (L) des Untergrunds (U) gesehen uneben, beispielsweise gewellt, gestuft oder mit einer vorbestimmten Rauhigkeit, ausgebildet ist, und zwar vorzugsweise im Bereich seiner größten Annäherung an den Untergrund (U).

5. Auftragsvorrichtung nach einem der Ansprüche 2 bis 4,
**dadurch gekennzeichnet, daß** die Staukammerwandung in Laufrichtung (L) des Untergrunds (U) gesehen uneben, beispielsweise gewellt, gestuft oder mit einer vorbestimmten Rauhigkeit, ausgebildet ist, oder daß in der Staukammer Ein- bzw. Anbauten, wie Stege oder Stangen, vorgesehen sind.

6. Auftragsvorrichtung nach einem der Ansprüche 1 bis 5,
**dadurch gekennzeichnet, daß** wenigstens ein Rückströmdurchgang (44) vorgesehen ist, durch welchen überschüssiges, in die Staukammer (16) eingetretenes Auftragsmedium (M) wieder aus dieser austreten kann.

7. Auftragsvorrichtung nach Anspruch 6,
**dadurch gekennzeichnet, daß** der Durchlaßquerschnitt wenigstens eines Rückströmdurchgangs (44) wahlweise veränderbar ist.

8. Auftragsvorrichtung nach einem der Ansprüche 1 bis 7,
**dadurch gekennzeichnet, daß** das Staukammereintritt-Begrenzungselement (22) ein mit einer Halterung (20) des Staukammeraustritt-Begrenzungselements (12) einstückig ausgebildetes Element ist.

9. Auftragsvorrichtung nach einem der Ansprüche 1 bis 7,
**dadurch gekennzeichnet, daß** das Staukammereintritt-Begrenzungselement (322; 422; 522; 822) ein von einer Halterung (320; 420; 520; 820) des Staukammeraustritt-Begrenzungselements gesondert ausgebildetes Element ist.

10. Auftragsvorrichtung nach Anspruch 9,
**dadurch gekennzeichnet, daß** das Staukammereintritt-Begrenzungselement (322) eine Schleppklinge (346) umfaßt.

11. Auftragsvorrichtung nach Anspruch 9,
**dadurch gekennzeichnet, daß** das Staukammereintritt-Begrenzungselement (422; 522) eine vorzugsweise mit wenigstens einem Eintrittsdurchgang ausgebildete Stechklinge (446; 546) umfaßt.

12. Auftragsvorrichtung nach einem der Ansprüche 1 bis 11,
**dadurch gekennzeichnet, daß** das Staukammereintritt-Begrenzungselement (22; 522) eine Einweisungsfläche (32; 532) für das von der Zuführeinrichtung (18) auf den Untergrund (U) aufgebrachte und in die Staukammer (16; 516) eintretende Auftragsmedium (M) aufweist.

13. Auftragsvorrichtung nach Anspruch 12,
**dadurch gekennzeichnet, daß** der von der Einweisungsfläche (32) oder/und der Staukammerwandung (24) mit dem Untergrund (U) begrenzte Hohlraum einen venturirohrartig ausgebildeten Querschnitt aufweist.

14. Auftragsvorrichtung nach einem der Ansprüche 1 bis 13,
**dadurch gekennzeichnet, daß** eine dem Untergrund (U') benachbarte Kante (K1') des Staukammereintritt-Begrenzungselements (22') in Querrichtung (Q) gesehen geradlinig verläuft.

15. Auftragsvorrichtung nach einem der Ansprüche 1 bis 13,
**dadurch gekennzeichnet, daß** eine dem Untergrund (U") benachbarte Kante (K1") des Staukammereintritt-Begrenzungselements (22") bezüglich des Untergrunds (U") vorspringende und zurückgesetzte Abschnitte (22"a, 22"b) aufweist.

16. Auftragsvorrichtung nach einem der Ansprüche 1 bis 13,
**dadurch gekennzeichnet, daß** eine dem Untergrund (U"') benachbarte Kante (K1"') des Staukammereintritt-Begrenzungselements (22"') wenigstens einen Eintrittsdurchgang (22"'c) aufweist.

17. Auftragsvorrichtung nach einem der Ansprüche 1 bis 16,
**dadurch gekennzeichnet, daß** das Staukammereintritt-Begrenzungselement (22; 122; 222; 322; 422; 522; 1022) mit einer Halterung (20; 120; 220; 320; 420; 520; 1060) des Staukammeraustritt-Begrenzungselements fest verbunden ist.

18. Auftragsvorrichtung nach einem der Ansprüche 1 bis 16,
**dadurch gekennzeichnet, daß** das Staukammereintritt-Begrenzungselement (822) an einer Halterung (820) des Staukämmeraustritt-Begrenzungselements relativ zu diesem verlagerbar angeordnet ist.

19. Auftragsvorrichtung nach einem der Ansprüche 1 bis 16,
**dadurch gekennzeichnet, daß** das Staukammereintritt-Begrenzungselement (922) mit einer Halterung (920) des Staukammeraustritt-Begrenzungselements über einen Stegabschnitt (950) verbunden ist, der eine begrenzte Kippbewegung des Staukammereintritt-Begrenzungselements (922) relativ zu der Halterung (920) zuläßt.

20. Auftragsvorrichtung nach einem der Ansprüche 1 bis 19,
**dadurch gekennzeichnet, daß** wenigstens eine Stellvorrichtung (42) eine Mehrzahl von in Querrichtung (Q) verteilt angeordnete Stelleinheiten (42a, 42b, 42c) umfaßt, welche unabhängig voneinander betätigbar sind.

21. Auftragsvorrichtung nach Anspruch 20,
**dadurch gekennzeichnet, daß** die Stelleinheiten elektrisch oder/und hydraulisch oder/und pneumatisch oder/und hydro-pneumatisch oder/und von Hand betätigbar sind.

22. Auftragsvorrichtung nach Anspruch 20 oder 21,
**dadurch gekennzeichnet, daß** wenigstens ein Teil der Stelleinheiten von Stellschrauben gebildet ist.

23. Auftragsvorrichtung nach einem der Ansprüche 20 bis 22,
**dadurch gekennzeichnet, daß** wenigstens ein Teil der Stelleinheiten von Druckschlaucheinheiten gebildet ist.

24. Auftragsvorrichtung nach einem der Ansprüche 1 bis 23,
**dadurch gekennzeichnet, daß** die Stellvorrichtung einen in eine Mehrzahl von Kammern unterteilten Druckschlauch umfaßt.

25. Auftragsvorrichtung nach einem der Ansprüche 1 bis 24,
**dadurch gekennzeichnet, daß** die Stellkraft bzw. Stellintensität der Stellvorrichtung bzw. der Stelleinheit steuerbar bzw. regelbar ist.

26. Auftragsvorrichtung nach einem der Ansprüche 1 bis 25,
**dadurch gekennzeichnet, daß** die Zuführeinrichtung (18) eine Mehrzahl von über in Querrichtung (Q) verteilt angeordneten Zuführelementen aufweist.

27. Auftragsvorrichtung nach Anspruch 26,
**dadurch gekennzeichnet, daß** die Zuführelemente hinsichtlich ihres Durchsatzes an Auftragsmedium (M) voneinander unabhängig einstellbar sind.

## Claims

1. Apparatus (10) for applying a liquid or pasty application medium (M) to a base (U) moving past, for example a web of paper, board or paperboard or an applicator roll, comprising:
- a pond chamber (16) which is arranged on a doctor bar (36) and is bounded on the base inlet side by a pond chamber inlet boundary element (22) and on the base outlet side by a pond chamber outlet boundary element (12), the pond chamber inlet boundary element (22) together with the base (U) forming an inlet gap (26), acting as a restrictor with respect to the application medium, to seal off the pond chamber (16) on the inlet side against the entry of air, and
- a feed device (18) for feeding the application medium (M), the feed device (18) being arranged upstream of the pond chamber inlet boundary element (22), as viewed in the running direction (L) of the base (U),
**characterized in that** it further comprises actuating devices (40, 42) by means of which the pond chamber (16) on the doctor bar (36) is arranged to be adjustable relative to the latter, the actuating devices (40, 42) being provided to change the setting of the pond chamber outlet boundary element (12) and of the pond chamber inlet boundary element (22) against the base (U) in such a way that they can be used to vary the size of the application gap (30) and of the inlet gap (26) and the volume and/or the shape of the pond chamber (16).

2. Applicator according to Claim 1, **characterized in that** the pond chamber inlet boundary element (22) and/or a pond chamber wall (24) connecting the base inlet side and base outlet side of the pond chamber (16) to each other is designed with a view to evening the application medium (M) in the transverse direction (Q).

3. Applicator according to Claim 2, **characterized in that** the pond chamber (116) has an evening section (116a) and an adjacent application section (116b).

4. Applicator according to Claim 2 or 3, **characterized in that** the pond chamber inlet boundary element, as viewed in the running direction (L) of the base (U), is designed to be uneven, for example corrugated, stepped or with a predetermined roughness, to be specific preferably in the area of its closest approach to the base (U).

5. Applicator according to one of Claims 2 to 4, **characterized in that** the pond chamber wall, as viewed in the running direction (L) of the base (U), is designed to be uneven, for example corrugated, stepped or with a predetermined roughness, or **in that** built-in or built-on fittings, such as webs or rods, are provided in the pond chamber.

6. Applicator according to one of Claims 1 to 5, **characterized in that** at least one return passage (44) is provided, through which excess application medium (M) which has entered the pond chamber (16) can emerge from the latter again.

7. Applicator according to Claim 6, **characterized in that** the passage cross section of at least one return passage (44) can be varied as desired.

8. Applicator according to one of Claims 1 to 7, **characterized in that** the pond chamber inlet boundary element (22) is an element formed in one piece with a holder (20) of the pond chamber outlet boundary element (12).

9. Applicator according to one of Claims 1 to 7, **characterized in that** the pond chamber inlet boundary element (322; 422; 522; 822) is an element formed separately from a holder (320; 420; 520; 820) of the pond chamber outlet boundary element.

10. Applicator according to Claim 9, **characterized in that** the pond chamber inlet boundary element (322) comprises a trailing blade (346).

11. Applicator according to Claim 9, **characterized in that** the pond chamber inlet boundary element (422; 522) comprises a leading blade (446; 546) preferably formed with at least one inlet passage.

12. Applicator according to one of Claims 1 to 11, **characterized in that** the pond chamber inlet boundary element (22; 522) has an admission face (32; 532) for the application medium (M) applied to the base (U) from the feed device (18) and entering the pond chamber (16; 516).

13. Applicator according to Claim 12, **characterized in that** the hollow space bounded by the admission face (32) and/or the pond chamber wall (24) with the base (U) has a cross section formed in the manner or a venturi tube.

14. Applicator according to one of Claims 1 to 13, **characterized in that** an edge (K1') of the pond chamber inlet boundary element (22') adjacent to the base (U') runs rectilinearly, as viewed in the transverse direction (Q).

15. Applicator according to one of Claims 1 to 13, **characterized in that** an edge (K1'') of the pond chamber inlet boundary element (22'') adjacent to the base (U'') has sections (22''a, 22''b) which project and are set back with respect to the base (U'').

16. Applicator according to one of Claims 1 to 13, **characterized in that** an edge (K1''') of the pond chamber inlet boundary element (22''') adjacent to the base (U''') has at least one inlet passage (22'''c).

17. Applicator according to one of Claims 1 to 16, **characterized in that** the pond chamber inlet boundary element (22; 122; 222; 322; 422; 522; 1022) is firmly connected to a holder (20; 120; 220; 320; 420; 520; 1060) of the pond chamber outlet boundary element.

18. Applicator according to one of claims 1 to 16, **characterized in that** the pond chamber inlet boundary element (822) is arranged on a holder (820) of the pond chamber outlet boundary element such that it can be displaced relative to the latter.

19. Applicator according to one of Claims 1 to 16, **characterized in that** the pond chamber inlet boundary element (922) is connected to a holder (920) of the pond chamber outlet boundary element via a web section (950), which permits a limited tilting movement of the pond chamber inlet boundary element (922) relative to the holder (920).

20. Applicator according to one of Claims 1 to 19, **characterized in that** at least one actuating device (42) comprises a plurality of actuating units (42a, 42b, 42c) which are arranged distributed in the transverse direction (Q) and which can be actuated independently of one another.

21. Applicator according to Claim 20, **characterized in that** the actuating units can be actuated electrically and/or hydraulically and/or pneumatically and/or hydropneumatically and/or by hand.

22. Applicator according to Claim 20 or 21, **characterized in that** at least some of the actuating units are formed by setting screws.

23. Applicator according to one of Claims 20 to 22, **characterized in that** at least some of the actuating units are formed by pressure hose units.

24. Applicator according to one of Claims 1 to 23, **characterized in that** the actuating device comprises a pressure hose subdivided into a plurality of chambers.

25. Applicator according to one of Claims 1 to 24, **characterized in that** the actuating force or actuating intensity of the actuating device or of the actuating unit can be controlled or regulated.

26. Applicator according to one of Claims 1 to 25, **characterized in that** the feed device (18) has a plurality of feed elements arranged distributed in the transverse direction (Q).

27. Applicator according to Claim 26, **characterized in that** the feed elements can be adjusted independently of one another with respect to their throughput of application medium (M).

## Revendications

1. Dispositif (10) pour appliquer un matériau d'enduction liquide ou pâteux (M) sur un substrat en mouvement (U), par exemple une bande de matière en papier, carton ou carte, ou un cylindre d'enduction, comprenant :
- une chambre de retenue (16) disposée sur une poutre de raclage (36), laquelle est limitée du côté de l'entrée du substrat par un élément de limitation (22) de l'entrée de la chambre de retenue et du côté de la sortie du substrat par un élément de limitation (12) de la sortie de la chambre de retenue, l'élément de limitation (22) de l'entrée de la chambre de retenue formant conjointement avec le substrat (U) une fente d'entrée (26) servant de papillon pour le matériau d'enduction pour l'étanchéité du côté de l'entrée de la chambre de retenue (16) contre l'entrée d'air, et
- un dispositif d'amenée (18) pour amener le matériau d'enduction (M), le dispositif d'amenée (18), vu dans la direction d'avance (L) du substrat (U), étant disposé avant l'élément de limitation (22) de l'entrée de la chambre de retenue,
**caractérisé en ce qu'**il comprend en outre des dispositifs de réglage (40, 42) permettant de disposer la chambre de retenue (16) sur la poutre de raclage (36) de manière réglable par rapport à celle-ci, les dispositifs de réglage (40, 42) étant prévus pour modifier la position de l'élément de limitation (12) de la sortie de la chambre de retenue et de l'élément de limitation (22) de l'entrée de la chambre de retenue contre le substrat (U) de telle sorte qu'ils permettent de modifier la dimension de la fente d'enduction (30) et de la fente d'entrée (26) ainsi que le volume et/ou la forme de la chambre de retenue (16).

2. Dispositif d'enduction selon la revendication 1, **caractérisé en ce que** l'élément de limitation (22) de l'entrée de la chambre de retenue et/ou une paroi de la chambre de retenue (24) connectant l'un à l'autre un côté d'entrée du substrat et un côté de sortie du substrat de la chambre de retenue (16) est réalisé(e) en vue d'une homogénéisation du matériau d'enduction (M) dans la direction transversale (Q).

3. Dispositif d'enduction selon la revendication 2, **caractérisé en ce que** la chambre de retenue (116) présente une portion d'homogénéisation (116a) et une portion d'enduction s'y raccordant (116b).

4. Dispositif d'enduction selon la revendication 2 ou 3, **caractérisé en ce que** l'élément de limitation de l'entrée de la chambre de retenue est réalisé, vue dans la direction d'avance (L) du substrat (U), de manière non plane, par exemple ondulée, étagée ou avec une rugosité prédéterminée, et ce de préférence dans la région de son rapprochement maximum du substrat (U).

5. Dispositif d'enduction selon l'une quelconque des revendications 2 à 4, **caractérisé en ce que** la paroi de la chambre de retenue, vue dans la direction d'avance (L) du substrat (U), est réalisée de manière non plane, par exemple ondulée, étagée ou avec une rugosité prédéterminée, ou **en ce qu'**il est prévu dans la chambre de retenue des éléments encastrés ou rapportés, comme des nervures ou des tiges.

6. Dispositif d'enduction selon l'une quelconque des revendications 1 à 5, **caractérisé en ce qu'**il est prévu au moins un passage de reflux (44) à travers lequel du matériau d'enduction (M) en excès, ayant pénétré dans la chambre de retenue (16), peut à nouveau ressortir de celle-ci.

7. Dispositif d'enduction selon la revendication 6, **caractérisé en ce que** la section transversale de passage d'au moins un passage de reflux (44) est modifiable de manière sélective.

8. Dispositif d'enduction selon l'une quelconque des revendications 1 à 7, **caractérisé en ce que** l'élément de limitation (22) de l'entrée de la chambre de retenue est un élément réalisé d'une pièce avec une fixation (20) de l'élément de limitation (12) de la sortie de la chambre de retenue.

9. Dispositif d'enduction selon l'une quelconque des revendications 1 à 7, **caractérisé en ce que** l'élément de limitation (322; 422; 522; 822) de l'entrée de la chambre de retenue est un élément réalisé séparément d'une fixation (320; 420; 520; 820) de l'élément de limitation de la sortie de la chambre de retenue.

10. Dispositif d'enduction selon la revendication 9, **caractérisé en ce que** l'élément de limitation (322) de l'entrée de la chambre de retenue comprend une lame d'entraînement (346).

11. Dispositif d'enduction selon la revendication 9, **caractérisé en ce que** l'élément de limitation (422; 522) de l'entrée de la chambre de retenue comprend de préférence une lame de perçage (446; 546) réalisée avec au moins un passage d'entrée.

12. Dispositif d'enduction selon l'une quelconque des revendications 1 à 11, **caractérisé en ce que** l'élément de limitation (22; 522) de l'entrée de la chambre de retenue présente une surface de guidage (32; 532) pour le matériau d'enduction (M) appliqué par le dispositif d'amenée (18) sur le substrat (U) et entrant dans la chambre de retenue (16; 516).

13. Dispositif d'enduction selon la revendication 12, **caractérisé en ce que** l'espace creux limité par la surface de guidage (32) et/ou la paroi de la chambre de retenue (24) avec le substrat (U) présente une section transversale réalisée en forme de tube de venturi.

14. Dispositif d'enduction selon l'une quelconque des revendications 1 à 13, **caractérisé en ce qu'**une arête (K1') de l'élément de limitation (22') de l'entrée de la chambre de retenue, voisine du substrat (U'), s'étend en ligne droite vu dans la direction transversale (Q).

15. Dispositif d'enduction selon l'une quelconque des revendications 1 à 13, **caractérisé en ce qu'**une arête (K1") de l'élément de limitation (22") de l'entrée de la chambre de retenue, voisine du substrat (U"), présente des portions saillantes et en retrait (22"a, 22"b) par rapport au substrat (U").

16. Dispositif d'enduction selon l'une quelconque des revendications 1 à 13, **caractérisé en ce qu'**une arête (K1"') de l'élément de limitation (22"') de l'entrée de la chambre de retenue, voisine du substrat (U"'), présente au moins un passage d'entrée (22"'c).

17. Dispositif d'enduction selon l'une quelconque des revendications 1 à 16, **caractérisé en ce que** l'élément de limitation (22; 122; 222; 322; 422; 522; 1022) de l'entrée de la chambre de retenue est fixement connecté à une fixation (20; 120; 220; 320; 420; 520; 1060) de l'élément de limitation de la sortie de la chambre de retenue.

18. Dispositif d'enduction selon l'une quelconque des revendications 1 à 16, **caractérisé en ce que** l'élément de limitation (822) de l'entrée de la chambre de retenue est disposé sur une fixation (820) de l'élément de limitation de la sortie de la chambre de retenue de manière déplaçable par rapport à celle-ci.

19. Dispositif d'enduction selon l'une quelconque des revendications 1 à 16, **caractérisé en ce que** l'élément de limitation (922) de l'entrée de la chambre de retenue est connecté à une fixation (920) de l'élément de limitation de la sortie de la chambre de retenue par le biais d'une portion de nervure (950) qui autorise un mouvement de basculement limité de l'élément de limitation (922) de l'entrée de la chambre de retenue par rapport à la fixation (920).

20. Dispositif d'enduction selon l'une quelconque des revendications 1 à 19, **caractérisé en ce qu'**au moins un dispositif de réglage (42) comprend une pluralité d'unités de réglage (42a, 42b, 42c) réparties dans la direction transversale (Q), qui sont actionnables indépendamment les unes des autres.

21. Dispositif d'enduction selon la revendication 20, **caractérisé en ce que** les unités de réglage sont actionnables électriquement et/ou hydrauliquement et/ou pneumatiquement et/ou hydro-pneumatiquement et/ou manuellement.

22. Dispositif d'enduction selon la revendication 20 ou 21, **caractérisé en ce qu'**au moins une partie des unités de réglage est formée par des vis de réglage.

23. Dispositif d'enduction selon l'une quelconque des revendications 20 à 22, **caractérisé en ce qu'**au moins une partie des unités de réglage est formée par des unités de tuyau de refoulement.

24. Dispositif d'enduction selon l'une quelconque des revendications 1 à 23, **caractérisé en ce que** le dispositif de réglage comprend un tuyau de refoulement divisé en une pluralité de chambres.

25. Dispositif d'enduction selon l'une quelconque des revendications 1 à 24, **caractérisé en ce que** la force de réglage ou l'intensité de réglage du dispositif de réglage ou de l'unité de réglage est commandable ou ajustable.

26. Dispositif d'enduction selon l'une quelconque des revendications 1 à 25, **caractérisé en ce que** le dispositif d'amenée (18) présente une pluralité d'éléments d'amenée répartis dans la direction transversale (Q).

27. Dispositif d'enduction selon la revendication 26, **caractérisé en ce que** les éléments d'amenée sont ajustables indépendamment les uns des autres en ce qui concerne leur débit de matériau d'enduction (M).
